# EUROPÄISCHE PATENTSCHRIFT

(11) **EP 1 478 513 B1**
(45) Veröffentlichungstag und Bekanntmachung des Hinweises auf die Patenterteilung: **07.03.2007**
(21) Anmeldenummer: 03737285.1
(22) Anmeldetag: 29.01.2003
(51) Int. Cl.: B41F 13/30

(54) **VORRICHTUNG UND VERFAHREN ZUR KORREKTUR DES LÄNGSREGISTERFEHLERS, WELCHER DURCH DIE BEISTELLUNG AUFTRITT**
DEVICE AND METHOD FOR CORRECTING A LONGITUDINAL REGISTER ERROR WHICH IS CAUSED BY POSITION ADJUSTMENT
DISPOSITIF ET PROCEDE POUR CORRIGER UNE ERREUR D'ALIGNEMENT LONGITUDINAL RESULTANT D'UN REGLAGE DE POSITION

(30) Priorität: 05.02.2002 DE 10204514
(43) Veröffentlichungstag der Anmeldung: 24.11.2004
(73) Patentinhaber: Windmöller & Hölscher KG, 49525 Lengerich (DE)
(72) Erfinder: VEISMANN, Hermann-Josef, 48477 Hörstel (DE)
(86) Internationale Anmeldenummer: PCT/EP2003/000882
(87) Internationale Veröffentlichungsnummer: WO 2003/066332

(56) Entgegenhaltungen:
- EP-A- 0 177 886
- EP-A- 1 249 346
- DE-A- 19 527 199
- GB-A- 2 146 291

## Beschreibung

Die Erfindung betrifft ein Verfahren und eine Vorrichtung zur Korrektur des Längsregisterfehlers gemäß den jeweiligen Oberbegriffen der Ansprüche 1, und 6.

Das Drucken mehrfarbiger Druckbilder mit Rotationsdruckmaschinen erfolgt in der Regel dadurch, dass der Bedruckstoff nacheinander verschiedene Farbwerke durchläuft, welche den Bedruckstoff jeweils mit einer Farbe beaufschlagen, so dass das entstehende mehrfarbige Druckbild als Übereinanderschichtung mehrerer Druckbilder entsteht. Der Genauigkeit, mit der diese Schichtung vorgenommen wird, kommt große Bedeutung für die Qualität des Druckbildes zu. Verschiebungen der verschiedenen Druckbilder gegeneinander in Bedruckrichtung werden Längsregisterfehler genannt.
Die Längsregister oder Umfangsregister genannten Abweichungen werden in der Regel durch die Maschinenbediener zu Beginn des Druckprozesses korrigiert, indem der Maschinenbediener die Relativposition sogenannter Registermarken kontrolliert, die durch die verschiedenen Druckwerke aufgebracht werden. Dieses Verfahren hat jedoch den Nachteil einer langen Reaktionszeit und des damit verbundenen großen Ausschusses.
Die DE 195 27 199 schlägt daher in Bezug auf eine Flexodruckmaschine vor, die Registermarken mit Erkennungssensoren während des gesamten Druckprozesses zu registrieren, die Messergebnisse der Sensoren einer Steuer- und Recheneinheit zuzuführen und die Längsregisterkorrektur dadurch vorzunehmen, dass die jeweiligen Druckzylinder zumindest für einen kurzen Zeitraum mit einer anderen Umfangsgeschwindigkeit als der Gegendruckzylinder beaufschlagt werden.
Bei der Anwendung des in der DE 195 27 199 skizzierten Verfahrens zur Korrektur des Längsregisters während des gesamten Druckprozesses ist es jedoch erforderlich, dass die genannten optischen Erkennungssensoren das Druckbild dauernd überwachen, die Steuereinheit mit Messsignalen versorgen woraufhin dieselbe die zur Registerkorrektur notwendige Steuerung der Geschwindigkeit der verschiedenen Druckwalzen vornimmt.
Dieses Verfahren erfordert also unter anderem eine dauernde optische Überwachung des Druckbildes.
Aufgabe der Erfindung ist es daher, ein Verfahren und eine Vorrichtung vorzuschlagen, welches ohne dauernde Überwachung auskommt.

Diese Aufgabe wird durch die Ansprüche 1 und 6 gelöst.

Der Erfindung liegt die Erkenntnis zugrunde, dass sowohl beim Andruck als auch beim Betrieb von Rotationsdruckmaschinen die Notwendigkeit besteht, die Position der an dem Druckprozess beteiligten Walzen aufeinander einzustellen. In Fachkreisen wird diese Positionseinstellung Beistellprozess genannt.
Um diesen Beistellprozess zu ermöglichen, verfügen Druckmaschinen über geeignete Lagerungen der am Druckprozess beteiligten Walzen. So ist aus DE 40 01 735 A 1 eine Flexodruckmaschine bekannt, bei der die die Druckwalze tragenden Schlitten und die die Farbauftrags- oder Rasterwalzen tragenden Schlitten in einer gemeinsamen Schlittenführung der Farbwerkskonsolen der Druckmaschine geführt werden und gemeinsam oder einzeln durch Spindelantriebe verfahrbar sind.

Bei Rotationsdruckmaschinen dieser bekannten Art erfolgt die Einstellung des Druckbildes normalerweise folgendermaßen. Eine elektronische Steuereinrichtung ist vorgesehen, die auf in eine Speichereinrichtung eingegebene Daten zurückgreifen kann. Die Daten betreffen den Stellweg zwischen der Druck- und der Gegendruckwalze unter Berücksichtigung der geometrischen Abmessungen der Maschine und der Durchmesser der Walzen.

Diese Steuereinrichtung stellt dann die relativen Walzenpositionen ein, so dass gewährleistet sein sollte, dass sämtliche Teile des Druckbildes übertragen werden.
Allerdings besitzen die verschiedenen Walzen, Druckformen sowie die zu bedruckenden Materialien und alle anderen beteiligten Teile geometrische Toleranzen, so dass oft ein zusätzlicher Beistellvorgang notwendig wird.
Dieser Beistellvorgang erfolgt durch den Druckmaschinenführer, der die Walzenpositionen einstellt, während er das Druckbild beobachtet.

Durch diese Art der Einstellung des Druckbildes ist sichergestellt, dass mit geringstem Andruck der am Druckprozess beteiligten Walzen gegeneinander ein vollständiger Übertrag des Druckbildes stattfindet. Weitere Einzelheiten zu Beistellprozessen, welche auch vollautomatisch ablaufen können, sind in der noch unveröffentlichten deutschen Patentanmeldung mit dem Aktenzeichen 101 45 957.2 enthalten.
Neben den skizzierten, beim Andruckprozess vorzunehmenden Beistellvorgängen ist es oft nötig, einen so genannten dynamischen Beistellprozess durchzuführen. Darunter ist Folgendes zu verstehen:
Bei höheren Druckgeschwindigkeiten kommt es zu Änderungen des effektiven Durchmessers von am Druckprozess beteiligten Walzen. Davon betroffen sind beispielsweise die Klischeewalzen beim Flexodruck.
Die Klischees dieser Walzen werden an der Drucklinie zwischen Klischee- und Gegendruckwalze eingedrückt. Bei hohen Kreisgeschwindigkeiten erreicht die Walze nicht mehr ihren eigentlichen vor dem Druckvorgang gemessenen Radius, da die Rückstellgeschwindigkeit des flexiblen Klischeematerials nicht ausreicht.
Beim Einsatz sehr flexibler Materialien ist es aber auch möglich, dass der effektive Durchmesser infolge der kreisgeschwindigkeitsabhängigen Fliehkraft zunimmt.
In beiden Fällen ändert sich der Druck zwischen den direkt am Druckprozess beteiligten Walzen. Diesem Umstand wird mit einem weiteren Beistellungsprozess, der so genannten dynamischen Beistellung begegnet. Zweckmäßig ist es in diesem Zusammenhang, diese Art der Beistellung automatisch vorzunehmen, indem eine Steuereinheit die notwendigen Korrekturen der Relativpositionen der Walzen als Funktion der oft empirisch festgehaltenen Materialparameter der Walzen und der Druckgeschwindigkeit ermittelt.
Eine Untersuchung der geometrischen Anordnung der beiden direkt am Druckprozess beteiligten Walzen eines Farbwerks ergibt jedoch, dass die meisten Beistellbewegungen in Druckmaschinen bekannter Art entlang von Achsen erfolgen, die nicht parallel zu der Verbindungslinie der Drehachsen der beiden am Druckprozess beteiligten Walzen verlaufen. Beistellbewegungen dieser Art ziehen daher eine Verschiebung der tatsächlichen effektiven Drucklinie auf dem Umfang der Walzen nach sich. Jede Verschiebung dieser Drucklinie führt zu einem Längsregisterfehler.
Berechnungen zeigen, dass der Anteil dieser Fehler an den während des Druckprozesses auftretenden Längsregisterfehlern erheblich ist und zum Teil sogar den Anteil aller anderen Fehlereinträge übersteigt.

Daher kann mit dem erfindungsgemäßen Verfahren eine effektive Längsregisterkorrektur vorgenommen werden, ohne dass die Steuereinrichtung ständig mit Auswerte- und Rechenoperationen beaufschlagt wird wie bei dem Verfahren gemäß der DE 40 01 735 A1. In der Regel sind den bekannten Steuereinrichtungen die zur Durchführung des Verfahrens notwendigen Parameter wie die augenblickliche Relativposition der Walzen der einzelnen Druckwerke bekannt, so dass sich das Verfahren auch völlig ohne zusätzliche Messvorrichtungen - wie teure optische Sensoren - durchführen lässt. Darüber hinaus ist es möglich, das erfindungsgemäße Verfahren so zu implementieren, dass die Steuervorrichtung nur dann Korrekturwerte ermittelt, wenn tatsächlich Änderungen der Relativposition der Walzen vorgenommen werden, so dass auch der Rechen- und Steueraufwand eingeschränkt wird.

Gleichwohl ist das erfindungsgemäße Verfahren mit anderen bekannten Verfahren kombinierbar. So ist es möglich, bei der Vorregisterung oder in gewissen zeitlichen Intervallen die Registerhaltigkeit mit optischen Sensoren zu überprüfen und dementsprechend zu korrigieren. Durch den Einsatz des erfindungsgemäßen Verfahrens entfällt jedoch die Notwendigkeit, ständig Mess- und Rechenvorgänge durchzuführen.

Weitere Ausführungsbeispiele der Erfindung werden in der gegenständlichen Beschreibung näher erläutert.
Die Figuren zeigen:
- Fig 1: schematisch eine Flexodruckmaschine mit einer Mehrzahl von Druckwerken
- Fig 2: schematisch eine Klischeewalze im Druckprozess
- Fig 3: schematisch die Konsequenzen einer dynamischen Beisellung

Figur 1 zeigt schematisch die Anordnung von Farbwerken 1 bis 8 einer Flexodruckmaschine 10 um den Gegendruckzylinder 11, wobei lediglich die Farbwerke 1, 4 und 8 vollständig dargestellt sind. Für die anderen Farbwerke ist lediglich die Position der Klischeewalzen angeben. Die Farbwerke sind an einem nicht dargestellten Maschinengestell aufgehängt. Das Farbwerk n (n bezeichnet ein beliebiges der vorhandenen Farbwerke) umfasst eine Klischeewalze Kₙ und eine Farbwalze Fₙ. Die Drehachsen der Klischeewalzen werden mit Mₙ und die des Gegendruckzylinders mit M₁₁ bezeichnet. Die Geraden, welche durch die Drehachsen M₁₁ und Dₙ festgelegt sind, sind mit Sₙ bezeichnet. Dabei ist Dₙ die Drucklinie der Klischeewalze Kₙ auf den Gegendruckzylinder. Zwischen den Geraden Sₙ und den Achsen der Beistellbewegung BAₙ entstehen Winkel αₙ. Die effektive Drucklinie zwischen den Klischeewalzen Kₙ und dem Gegendruckzylinder 11 sind mit Dₙ bezeichnet.
Die Farbwerke 1, 4 und 8 zeigen beispielhaft verschiedene Möglichkeiten der Ausrichtung der Farbwerke beziehungsweise der Achsen der Beistellbewegungen BA zu den Geraden Sₙ, während die anderen Druckwerke lediglich skizziert werden. So verläuft die Beistellachse BA₁ auf der Geraden S₁, so dass es bei einer Beistellung zu keiner Verschiebung der Drucklinie D₁ kommt. Eine solche Anordnung würde man eine streng strahlenartige Anordnung der Farbwerke nennen. Eine solche Anordnung ist jedoch maschinenbaulich sehr anspruchsvoll und daher bei modernen Druckmaschinen nicht anzutreffen.

Eine annähernd strahlenförmige Anordnung wird anhand von Farbwerk 8 gezeigt. Die Achse der Beistellung BA₈ verläuft nicht auf dem Strahl S₈ und es entsteht der Winkel α₈ zwischen der Beistellachse BA₈ und dem Strahl S₈. Jede Beistellbewegung der Walze K₈ führt zu einer Verschiebung der effektiven Drucklinie D₈ auf dem Umfang der beteiligten Walzen 11 und K₈.
Die maschinenbaulich und fertigungstechnisch am einfachsten umzusetzende Variante der Anordnung eines Farbwerkes ist die so genannte Schubladenanordnung, die anhand des Farbwerks 4 gezeigt ist. Hier verläuft die Beistellachse BA₄ horizontal, so dass der Winkel α₄ und der durch die Beistellung entstehende Registerfehler noch größer ist als bei Farbwerk 8.

Die Figur 2 zeigt am Beispiel der Klischeewalze K₉ die Lage des Klischeezylinders K₉ während des Druckprozesses. Der Klischeezylinder K₉ und andere flexible am Druckprozess beteiligte Materialien wie der nicht dargestellte Gummibelag der Gegendruckwalze und der ebenfalls nicht dargestellte Bedruckstoff sind im Druckprozess starken Kräften ausgesetzt. So wird das Klischee 12 entlang der Drucklinie D₉ zwischen Gegendruckzylinder 11 und Klischeewalze K₉ eingequetscht. Ein ähnlicher Vorgang findet an der Drucklinie 13 zwischen Klischeewalze K₉ und Farbwalze F₉ statt. Bei einer schnellen Rotation der Walze K₉ um ihre Drehachse M₉ kann es dazu kommen, dass die Deformation v. a. des Klischees an den vorgenannten Drucklinien K₉ und 13 nicht mehr durch die Rückstellkräfte des verquetschten Materials 11, 12, K₉ wettgemacht wird, bevor das verquetschte Material erneut die D₉ beziehungsweise Dₙ erreicht. Daher sinkt in diesem Fall der effektive Radius R_{eff} der den Abstand zwischen dem Außenumfang des Klischees und der Drehachse M₉ unmittelbar vor dem erneuten Erreichen der Drucklinie D₉ bezeichnet. Dieser effektive Radius R_{eff} ist jedoch entscheidend für die Güte des Druckprozesses. In dem oben beschriebenen Fall des Schrumpfens des effektiven Radius lässt der physikalische Druck an der Drucklinie D₉ nach und es kann zu einer Beeinträchtigung des Farbübertrags auf den Bedruckstoff kommen. In diesem Fall wird der Maschinenbediener oder die Maschinensteuerung einer Flexodruckmaschine die Klischeewalze stärker an die Gegendruckwalze 11 anstellen.

Angesichts der hohen Fliehkräfte kann es bei der Verwendung anderer Materialien jedoch auch zu einer Vergrößerung des effektiven Radius R_{eff} kommen, die ein Ansteigen des physikalischen Drucks an der Drucklinie D₉ nach sich zieht. In diesem Fall wird die Klischeewalze K₉ etwas weiter von dem Gegendruckzylinder 11 abgefahren. Beide Vorgänge werden im Allgemeinen unter dem Fachterminus dynamische Beistellung zusammengefasst.

Figur 3 verdeutlicht am Beispiel eines skizzierten Farbwerkes, dessen Elemente mit Bezugszeichen ohne Indizierung der Farbwerksnumerierung versehen sind, die geometrischen Verhältnisse, wenn der Winkel α von 0° abweicht.
Die langsam rotierende Klischeewalze Kₗ besitzt während des Andruckprozesses einen Radius R, der über ihren gesamten Umfang kaum variiert und ist an den Gegendruckzylinder 11 angestellt.

Die Position und der Radius der schnell laufenden Klischeewalze Kₛ, welche hier gestrichelt dargestellt ist, verdeutlicht den weiteren Verlauf des Druckvorgangs. Bei einer Steigerung der Druckgeschwindigkeit verringert sich in diesem Ausführungsbeispiel der für den Druckvorgang relevante Radius der Klischeewalze von R zu R_{eff}. Um trotzdem einen optimalen Farbübertrag zu gewährleisten, wird die Drehachse M der Klischeewalze von der Position P₁ in die Position P₂ gefahren. Die letztere Position bildet den Mittelpunkt der gestichelt dargestellten schnell laufenden Klischeewalze Kₛ. Figur 3 zeigt, dass die Klischeewalze Kₛ aufgrund des Beistellvorgangs eine Drucklinie Dₛ mit dem Gegendruckzylirtder 11 aufweist, die sich an einer anderen Stelle befindet als die Drucklinie Dₗ der langsam rotierenden Klischeewalze Kₗ. Der Abstand A zwischen beiden Drucklinien führt zu einem Längsregisterfehler, dem mit dem erfindungsgemäßen Verfahren abgeholfen wird. Es versteht sich, dass die Veränderung des Radius im Laufe des Druckprozesses in Figur 3 aus darstellerischen Gründen nicht maßstäblich dargestellt wurde.

| **Bezugszeichenliste** | |
|---|---|
| 1 | Farbwerk |
| 2 | Farbwerk |
| 3 | Farbwerk |
| 4 | Farbwerk |
| 5 | Farbwerk |
| 6 | Farbwerk |
| 7 | Farbwerk |
| 8 | Farbwerk |
| 9 | Farbwerk |
| 10 | |
| 11 | Gegendruckzylinder |
| 12 | Klischee |
| 13 | Drucklinie Rasterwalze-Klischeewalze |
| 14 | |
| M₁₁ | Drehachse des Gegendruckzylinders |
| Kₙ | Klischeewalze im Farbwerk n |
| Kₗ | langsam laufende Klischeewalze |
| Kₛ | schnell laufende Klischeewalze |
| Dₙ | Drucklinie der Klischeewalze Kₙ auf den Gegendruckzylinder |
| Dₗ | effektiver Drucklinie der langsam laufenden Klischeewalze Kₗ auf dem Gegendruckzylinder |
| Dₛ | effektiver Drucklinie der schnell laufenden Klischeewalze Kₗ auf dem Gegendruckzylinder |
| A | Abstand Dₗ-Dₛ |
| Rₙ | Radius der Klischeewalze Kₙ |
| R_{eff} | effektiver Radius einer Klischeewalze |
| Fₙ | Farbwalze im Farbwerk n |
| Mₙ | Drehachse der Klischeewalze im Farbwerk n |
| M_{n,eff} | Mittelpunkt des durch den Radius R_{n,eff} festgelegten Kreises |
| Lₙ | Lagerbock für die Walzen im Farbwerk n |
| Sₙ | Gerade, die durch die Punkte M₁₁ und Dₙ verläuft |
| BAₙ | Achse der Beistellbewegung des Farbwerkes n |
| αₙ | Winkel zwischen Sₙ und BAₙ |
| P₁ | Position der Drehachse der langsam laufenden Klischeewalze |
| P₂ | Position der Drehachse der schnell laufenden Klischeewalze |

## Patentansprüche

1. Verfahren zur Korrektur des Längsregisters einer Rotationsdruckmaschine mit mehreren Farbwerken (1-9);
bei dem eine Steuereinheit die gewünschte Auflagelinie (D) des Klischees auf der auf einer der beiden Walzen aufliegenden Materialbahn einstellt, indem sie den oder die Antriebe der beiden direkt am Druckprozess beteiligten Walzen (11, Kₙ) eines Farbwerkes so steuert, dass die beiden Walzen zumindest während eines Zeitraums eine unterschiedliche Umfangsgeschwindigkeit aufweisen
**dadurch gekennzeichnet, dass**
die Steuereinheit die Verschiebung (A) der tatsächlichen, effektiven Drucklinie auf dem Umfang beider Walzen (11, Kₙ) bei der Korrektur berücksichtigt,
welche infolge einer Beistellbewegung einer der beiden am Druckprozess beteiligten Walzen entlang einer Achse (BAₙ) entsteht, die nicht parallel zu der Verbindungslinie (Sₙ) der Drehachsen (Mₙ, M₁₁) der beiden am Druckprozess beteiligten Walzen verläuft,
indem die Steuereinheit aus der Relativposition der beiden direkt am Druckprozess beteiligten Walzen (11, Kₙ) eines Farbwerks (N) und dem Winkel (α) zwischen der Verbindungslinie (Sₙ) der Drehachsen der beiden am Druckprozess beteiligten Walzen und der Achse der Beistellung (BAₙ) Korrekturwerte ermittelt.

2. Verfahren nach Anspruch 1
**dadurch gekennzeichnet, dass**
die Steuereinheit bei der Ermittlung der Korrekturwerte auf eine Speichervorrichtung zurückgreift, in welcher die Korrekturwerte in Abhängigkeit von der relativen Walzenposition aufgetragen sind.

3. Verfahren nach Anspruch 1 oder 2
**dadurch gekennzeichnet, dass**
die Steuereinheit bei der Ermittlung der Korrekturwerte auf eine Recheneinheit zurückgreift,
welche mit Hilfe eines Rechenalgorithmus aus der Relativposition der beiden direkt am Druckprozess beteiligten Walzen (11, Kₙ) eines Farbwerks (n) und dem Winkel (α) zwischen der Verbindungslinie (Sₙ) der Drehachsen der beiden am Druckprozess beteiligten Walzen und der Achse der Beistellung (BAₙ) Korrekturwerte ermittelt.

4. Verfahren nach einem der vorstehenden Ansprüche
**dadurch gekennzeichnet, dass**
die Steuereinheit zunächst eine Vorregisterung insbesondere während des Andruckprozesses vornimmt, indem sie die Relativposition von Bestandteilen der Druckbilder, welche mit optischen Sensoren aufgezeichnet wird, auswertet.

5. Verfahren nach einem der vorstehenden Ansprüche
**dadurch gekennzeichnet, dass**
die Steuereinheit in geeigneten zeitlichen Intervallen eine Registerkorrektur vornimmt, indem sie die Relativposition von Bestandteilen der Druckbilder, welche mit optischen Sensoren aufgezeichnet wird, auswertet.

6. Rotationsdruckmaschine mit mehreren Farbwerken (n)
bei der eine Steuereinheit die gewünschte Auflagelinie (D) des Klischees auf der auf einer der beiden Walzen aufliegenden Materialbahn einstellt, indem sie den oder die Antriebe der beiden direkt am Druckprozess beteiligten Walzen (11, Kₙ) eines Farbwerkes so steuert, dass die beiden Walzen zumindest während eines Zeitraums eine unterschiedliche Umfangsgeschwindigkeit aufweisen
**dadurch gekennzeichnet, dass**
die Steuereinheit die Verschiebung (A) der tatsächlichen, effektiven Drucklinie auf dem Umfang beider Walzen (11, Kₙ) bei der Korrektur berücksichtigt,
welche infolge einer Beistellbewegung einer der beiden am Druckprozess beteiligten Walzen entlang einer Achse (BAₙ) entsteht, die nicht parallel zu der Verbindungslinie (Sₙ) der Drehachsen (Mₙ ,M₁₁) der beiden am Druckprozess beteiligten Walzen verläuft,
indem die Steuereinheit aus der Relativposition der beiden direkt am Druckprozess beteiligten Walzen (11, Kₙ) eines Farbwerks (N) und dem Winkel (α) zwischen der Verbindungslinie (Sₙ) der Drehachsen der beiden am Druckprozess beteiligten Walzen und der Achse der Beistellung (BAₙ) Korrekturwerte ermittelt.

## Claims

1. Method for correcting the longitudinal register of a rotary printing press having a plurality of inking units (1-9),
in which a control unit sets the desired contact line (D) of the stereotype on the material web resting on one of the two rolls by controlling the drive or drives of the two rolls (11, Kₙ) of an inking unit directly involved in the printing process, in such a way that, at least during a time period, the two rolls have a different circumferential speed,
**characterized in that**
the control unit takes into account the displacement (A) of the actual effective printing line on the circumference of the two rolls (11, Kₙ) during the correction,
which displacement is caused by a position adjustment movement of one of the two rolls involved in the printing process along an axis (BAₙ) which does not run parallel to the connecting line (Sₙ) of the axes of rotation (Mₙ, M₁₁) of the two rolls involved in the printing process,
by the control unit determining corrective values from the relative position of the two rolls (11, Kₙ) of an inking unit (n) directly involved in the printing process and the angle (α) between the connecting line (Sₙ) of the axes of rotation of the two rolls involved in the printing process and the axis of the position adjustment (BAₙ).

2. Method according to Claim 1, **characterized in that**, during the determination of the corrective values, the control unit falls back on a storage device, in which the corrective values are plotted as a function of the relative roll position.

3. Method according to Claim 1 or 2, **characterized in that**, during the determination of the corrective values, the control unit falls back on a computing unit which, with the aid of a computing algorithm, determines corrective values from the relative position of the two rolls (11, Kₙ) of an inking unit (n) directly involved in the printing process and the angle (α) between the connecting line (Sₙ) of the axes of rotation of the two rolls involved in the printing process and the axis of the position adjustment (BAₙ).

4. Method according to one of the preceding claims, **characterized in that** the control unit first performs initial registration, in particular during the start of the printing process, by evaluating the relative position of constituent parts of the printed images, which are recorded by optical sensors.

5. Method according to one of the preceding claims, **characterized in that**, at suitable time intervals, the control unit performs a register correction by evaluating the relative position of constituent parts of the printed images, which are recorded by optical sensors.

6. Rotary printing press having a plurality of inking units (n), in which a control unit sets the desired contact line (D) of the stereotype on the material web resting on one of the two rolls by controlling the drive or drives of the two rolls (11, Kₙ) of an inking unit directly involved in the printing process, in such a way that, at least during a time period, the two rolls have a different circumferential speed,
**characterized in that**
the control unit takes into account the displacement (A) of the actual effective printing line on the circumference of the two rolls (11, Kₙ) during the correction,
which displacement is caused by a position adjustment movement of one of the two rolls involved in the printing process along an axis (BAₙ) which does not run parallel to the connecting line (Sₙ) of the axes of rotation (Mₙ, M₁₁) of the two rolls involved in the printing process,
by the control unit determining corrective values from the relative position of the two rolls (11, Kₙ) of an inking unit (n) directly involved in the printing process and the angle (α) between the connecting line (Sₙ) of the axes of rotation of the two rolls involved in the printing process and the axis of the position adjustment (BAₙ).

## Revendications

1. Procédé pour corriger l'alignement longitudinal d'une presse rotative à imprimer avec plusieurs dispositifs d'encrage (1-9), dans lequel une unité de commande règle la ligne d'application souhaitée (D) du cliché sur la bande de matériau reposant sur l'un des deux rouleaux, en ce qu'elle commande le ou les entraînements des deux rouleaux (11, Kₙ) d'un dispositif d'encrage, participant directement au processus d'impression, de telle sorte que les deux rouleaux, au moins pendant une durée de temps, ont une vitesse périphérique différente,
**caractérisé en ce que**
l'unité de commande tient compte lors de la correction du décalage (A) de la ligne d'impression effective sur le pourtour des deux rouleaux (11, Kₙ),
qui est produite par suite d'un mouvement de rapprochement d'un des deux rouleaux participant au processus d'impression le long d'un axe (BAₙ) qui ne s'étend pas parallèlement à la ligne de liaison (Sₙ) des axes de rotation (Mₙ, M₁₁) des deux rouleaux participant au processus d'impression,
**en ce que** l'unité de commande détermine des valeurs de correction à partir de la position relative des deux rouleaux (11, Kₙ) d'un dispositif d'encrage (N) participant directement au processus d'impression, et de l'angle (α) entre la ligne de liaison (Sₙ) des axes de rotation des deux rouleaux participant au processus d'impression et de l'axe du rapprochement (BAₙ).

2. Procédé selon la revendication 1, **caractérisé en ce que** l'unité de commande, lors de la détermination des valeurs de correction, fait appel à un dispositif de stockage dans lequel sont inscrites les valeurs de correction en fonction de la position relative des rouleaux.

3. Procédé selon la revendication 1 ou 2, **caractérisé en ce que** l'unité de commande, lors de la détermination des valeurs de correction, fait appel à une unité de calcul,
qui, à l'aide d'un algorithme de calcul, détermine des valeurs de correction à partir de la position relative des deux rouleaux (11, Kₙ), participant directement au processus d'impression, d'un dispositif d'encrage (n) et de l'angle (α) entre la ligne de liaison (Sₙ) des axes de rotation des deux rouleaux participant au processus d'impression et de l'axe du rapprochement (BAₙ).

4. Procédé selon l'une des revendications précédentes, **caractérisé en ce que** l'unité de commande procède d'abord à un enregistrement préalable, en particulier pendant le processus d'épreuve **en ce qu'**elle évalue la position relative de composants des images d'impression, qui est tracée par des capteurs optiques.

5. Procédé selon l'une des revendications précédentes, **caractérisé en ce que** l'unité de commande procède à des intervalles de temps appropriés à une correction de registre en évaluant la position relative de composants des images d'impression, qui est tracée par des capteurs optiques.

6. Presse rotative à imprimer avec plusieurs dispositifs d'encrage (n), dans laquelle une unité de commande règle la ligne d'application souhaitée (D) du cliché sur la bande de matériau reposant sur l'un des deux rouleaux, en commandant le ou les entraînements des deux rouleaux (11, Kₙ),
participant directement au processus d'impression, d'un dispositif d'encrage de façon que les deux rouleaux, au moins pendant une durée de temps, aient une vitesse périphérique différente,
**caractérisée en ce que**
l'unité de commande tient compte lors de la correction du déplacement (A) de la ligne d'impression effective sur le pourtour des deux rouleaux (11, Kₙ),
qui se produit à la suite d'un mouvement de rapprochement d'un des deux rouleaux participant au processus d'impression le long d'un axe (BAₙ) qui ne s'étend pas parallèlement à la ligne de liaison (Sₙ) des axes de rotation (Mₙ, M₁₁) des deux rouleaux participant au processus d'impression,
**en ce que** l'unité de commande détermine des valeurs de correction à partir de la position relative des deux rouleaux (11, Kₙ), participant directement au processus d'impression, d'un dispositif d'encrage (N) et de l'angle (α) entre la ligne de liaison (Sₙ) des axes de rotation des deux rouleaux participant au processus d'impression et de l'axe du rapprochement (BAₙ).
